# EUROPÄISCHE PATENTSCHRIFT

(11) **EP 0 123 266 B1**
(45) Veröffentlichungstag und Bekanntmachung des Hinweises auf die Patenterteilung: **30.09.1987**
(21) Anmeldenummer: 84104378.9
(22) Anmeldetag: 18.04.1984
(51) Int. Cl.: F42B 13/02, F42B 13/16

(54) **Treibkäfiggeschoss**
Projectile with sabot
Projectile à sabot

(30) Priorität: 23.04.1983 DE 3314750
(43) Veröffentlichungstag der Anmeldung: 31.10.1984
(73) Patentinhaber: Rheinmetall GmbH, 40880 Ratingen (DE); ETAT-FRANCAIS représenté par le DELEGUE GENERAL POUR L'ARMEMENT, F-75997 Paris Armées (FR)
(72) Erfinder: Becker, Hansjörg, D-4000 Düsseldorf (DE); Glotz, Gerhard, Dr., D-4000 Düsseldorf 12 (DE); Böcker, Jürgen, Dr., D-4200 Oberhausen (DE); Leeker, Jürgen, D-4040 Neuss (DE); Simon, Walter, D-5120 Herzogenrath (DE); Sauvestre, Jean-Clause, F-18230 Saint-Doulchard (FR); Montier, Patrick, F-1800 Bourges (FR)
(74) Vertreter: Behrens, Ralf Holger (DE)

## Beschreibung

Die Erfindung betrifft ein Treibkäfiggeschoß großen Länge/Durchmesser-Verhältnisses mit einem aus Segmenten bestehenden Treibkäfig, der vorderseitig eine Lufttasche aufweist.

Ein Geschoß der vorgenannten Art ist aus der DE-C-1 703 507 bekannt. Der Treibkäfig weist in der vorderen Abstützung die Lufttasche auf und in der Nachbarschaft der zweiten Abstützung eine rückseitige Kante, um die sich die Ablösung der Segmente vom Wuchtgeschoß vollzieht. Bei Beschüssen konnte ein ungleichmäßiges Ablösen der Treibkäfigsegmente vom Geschoß festgestellt werden. Dies kann zu einer schädlichen Pendelung des Geschosses führen. Durch die Pendelung des Geschosses kann sowohl dessen Treffgenauigkeit wie auch dessen Durchschlagsleistung empfindlich beeinträchtigt werden. Letzteres bezieht sich vornehmlich auf die Wirkung gegen neuartige Ziele, die sowohl besonders lange Geschosse mit einem wesentlich über 10 liegendenden Verhältnis von Länge zu Durchmesser wie auch deren weitestgehende Pendelungsfreiheit erforderlich machen. Untersuchungen zum Verhalten von Geschoß-Treibkäfig-Anordnungen ergaben, daß im Bereich um den Vorderteil des Geschosses instabile Strömungsverhältnisse auftreten können, die das gleichmäßige segmentweise Ablösen des Treibkäfigs beeinträchtigen.

Der Erfindung liegt daher die Aufgabe zugrunde, ein störungsfreies Ablösen des Treibkäfigs in seinen vorderen Bereich dadurch zu erreichen, daß die Stoßwelle der Überschallströmung von der Lufttasche des Treibkäfigs ferngehalten wird, und daß innerhalb der Lufttasche gleiche Druckverhältnisse geschaffen werden.

Es sind zwar aus der FR-A-454822, FR-A-493 570, FR-A-1 206 606, der GB-A-21 05 455 und der US-A-2 373 883 Konturdiskontinuitäten im Bereich von Geschoßspitzen bekannt. Diese dienen entweder zur Verbesserung des Durchdringens der Geschoßspitze durch das Ziel, zur Verbesserung ballistischer Eigenschaften oder zum Ermöglichen des Durchströmens von Nitroglyzerin zur Geschoßspitze. Ein Zusammenwirken einer Konturdiskontinuität im Bereich der Geschoßspitze mit einer Lufttasche eines Treibkäfigs ist aus dem Stand der Technik nicht zu entnehmen.

Die zur Lösung der gestellten Aufgabe wesentlichen Merkmale der Erfindung sind in Anspruch 1 genannt, die Unteransprüche nennen Ausführungsarten der Erfindung. In der Zeichnung sind Ausführungsformen des neuen Geschosses dargestellt und zwar in Fig. 1, 2, 2a, 2b, 2c und 3 jeweils die Ausbildung der Geschoßspitze und un Fig. 4 und 5 der Lufttasche des Treibkäfigs.

Das Geschoß 10 ist in allen Figuren nur stückweise dargestellt. In Fig. 1 bis Fig. 3 ist vorzugsweise ein Spitzenbereich des Geschosses 10 abgebildet, während in Fig. 4 und .Fig. 5 der vordere Bereich des auch -dort nur stückweise dargestellten Treibkäfigs abgebildet ist. Ein Treibkäfiggeschoß der beschriebenen Art wirkt lediglich aufgrund seiner kinetischen Energie und enthält keine Sprengstoffladung.

Gemäß Fig. 1 erstreckt sich bei einem nur teilweise dargestellten Geschoß 10 dessen Kreiszylinderstab 11 bis zu einer Basiskante 14 eines im Vorderbereich 12 angeordneten Spitzenkörpers 15. Des letzteren Umfangsbereich 16 erstreckt sich von der Basiskante 14 bis zu einer Spitze 18 und weist eine Kreisringnut 20 auf.

Gemäß Fig. 2 weist der Umfangsbereich 16 in der Nachbarschaft der Spitze 18 einen Kreisringvorsprung 34 auf.

Gemäß Fig. 2a weist der Spitzenkörper 15 eine Kegelspitze 22 mit einer rückseitigen Stufe 24 auf, die einen Durchmessersprung begründet.

Gemäß Fig. 2c ist der Spitzenkörper 15 vorderseitig mit einer Halbkugel 26 versehen, deren rückseitige Basisfläche eine Stufe 28 zum Erzielen eines Durchmessersprungs aufweist.

Gemäß Fig. 3 besteht der Spitzenkörper 15 aus z. B. neun Kreiszylinderkörpern 36, 40, 44, 48, 52, 56, 60, 64 und 68.

Der Kreiszylinderkörper 36 bildet mit einem vergleichsweise kleinsten Durchmesser die Spitze 18 und wird rückseitig von einer Stufe 38 begrenzt, die den nachfolgenden Kreiszylinderkörper 40 vergleichsweise größeren Durchmessers vorderseitig, begrenzt. Weitere Stufen 42, 46, 50, 54, 58, 62, 66 und 70 bilden Durchmessersprünge zwischen den jeweils im Durchmesser größeren benachbarten Kreiszylinderkörpern, wobei die Stufe 70 von der Basiskante 14 zwischen dem Kreiszylinderstab 11 und dem Vorderbereich 12 umfangsseitig begrenzt wird. Mit zunehmender (abnehmender) Zahl der Kreiszylinderkörper und Stufen verkleinern (vergrößern) sich die einzelnen Durchmessersprünge.

Die dargestellten Strukturierungen führen allesamt im Vorderbereich 12 zu wenigstens einer Konturdiskontinuität. Durch diese wird eine andernfalls in axialer Richtung oszillierende, pulsierende oder vibrierende Grenze zwischen einem Strömungsbereich, in dem Überschallgeschwindigkeit herrscht, und einem Rezirkulationsgebiet festgelegt. Durch ihre Festlegung werden die sich auf das Ablöseverhalten der Treibkäfigsegmente vom Geschoß schädlich auswirkenden Druckschwankungen vermieden. Je nach Ausbildung der Konturdiskontinuität wird auch ein Winkel, den eine Kopfwelle des Vorderbereichs 12 erzeugt, größer oder kleiner. Bei größerem Winkel bildet sich ein flacheres Kopfwellenprofil aus. Dieserart läßt sich ein Profil ausbilden, bei dem die Kopfwelle die Vorderkante des Treibkäfigs nicht mehr trifft. Auch hierdurch wird eine Störung des Ablösevorgans vermieden.

Eine weitere Möglichkeit zum Vermeiden der vorgenannten Störung ergibt sich aus der Gestaltung der Lufttasche des Treibkäfigs. Hierzu wird auf die Fig. 4 und 5 verwiesen. Ein im wesentlichen rohrkalibergleicher Bereich 76 des Treibkäfigs 72 umschließt die Lufttasche 74. Der Bereich 76 erstreckt sich von einer Vorderen Kante 78 bis zu einer hinteren Kante 80. Die Kante 80 begrenzt eine Rückseitenfläche 82, die in einem verjüngten Zentralbereich 84 überleitet. Eine die Lufttasche 74 bildende Vorderseitenfläche 86, 88 wird vorderseitig von einer Kreiskante 90 begrenzt. Eine Spur 92, die die Kreiskante 90 mit der Kante 78 verbindet, ist derart gekrümmt, daß ihr(e) Krümmungsmittelpunkt(e) auf der dem nicht dargestellten Vorderbereich 12 abgewandten Seite der Kreiskante 90 liegt (liegen). Hierdurch ergibt sich eine Differenz zwischen einem größeren Radius 94 des Bereichs 76 und einem der Kreiskante 90 zugeordneten kleineren Radius 96 (nur in Fig. 4 eingetragen). Während beim Ausführungsbeispiel nach Fig. 4 die Spur 92 einen Bereich 98 vergleichweise großer Wandstärke begrenzt, ist ein von der Spur 92 in Fig. 5 begrenzter Bereich 100 vergleichsweise dünnwandig ausgebildet. Die Vorderseitenfläche 88 ist zur Kreiskante 90 hin stärker gekrümmt als die Vorderseitenfläche 86 in Fig. 4.

Durch das Einziehen der Kreiskante 90 wird erreicht, daß sie nicht - den Ablösevorgang störend - von der bereits erwähnten Kopfwelle getroffen wird.

## Patentansprüche

1. Treibkäfiggeschoß (10) großen Länge/Durchmessers-Verhältnisses mit einem aus Segmenten bestehenden Treibkäfig (72), der vorderseitig eine Lufttasche (74) aufweist, dadurch gekennzeichnet, daß das Geschoß (10) im Vorderbereich (12) eine nach Lage (Entfernung vom Treibkäfig) und Form mit der Gestaltung der Lufttasche (74) derart abgestimmte Strukturierung aufweist, daß die Grenze zwischen Überschallströmungsgebiet, in dem die Luft am Vorderbereich (12) entlang strömt, bis zum Ablösen der Überschallströmung derart festgelegt ist, daß einerseits die Kopfwelle der Überschallströmung die Innenseite der Lufttasche (74) nicht trifft und daß andererseits sich im Bereich zwischen Lufttasche (74) und Strukturierung eine Rezirkulationsströmung und damit konstanter Druck in der Lufttasche (74) einstellt, durch den das gleichmäßige Ablösen der Segmente erreicht wird.

2. Geschoß nach Anspruch 1, gekennzeichnet durch eine Strukturierung als wenigstens eine Profildiskontinuität im Umfangsbereich (16) des Vorderbereichs (12) in Form eines Durchmessersprungs (24) (Fig. 2a).

3. Geschoß nach Anspruch 1 oder 2, gekennzeichnet durch kreisförmige Stufen (24, 28, 32, 34, 38, 42, 46, 50, 54) als Profildiskontinuität (Fig. 3).

4. Geschoß nach einem der Ansprüche 1 bis 3, gekennzeichnet durch eine Kreisringnut (20) im Umfangsbereich (16) des Spitzenkörpers (15) als Profildiskontinuität (Fig. 1).

5. Geschoß nach einem der Ansprüche 1 bis 4, dadurch gekennzeichnet, daß der die Lufttasche

(74) umschließende Außenbereich (76) des Treibkäfigs (72) von einer vorderseitigen Kante (78) ausgehend eine zum Geschoß hin gekrümmte Verbindung (92) bis zu einer Kreiskante (90) aufweist, die um ein abhängig von der Lage der Kopfwelle vorbestimmtes Maß dichter am Geschoß (10) liegt als der die Lufttasche umschließende Außenbereich (76) (Fig. 4).

6. Geschoß nach Anspruch 5, dadurch gekennzeichnet, daß die Innenwand (88) der Lufttasche (74) eine zum Geschoß hin geneigte Krümmung aufweist und zwischen ihr und der Verbindungsspur (92) ein dünnwandiger in eine scharfe Spitze (90) auslaufende Bereich (100) gebildet ist (Fig. 5).

## Claims

1. Sabot projectile (10) having a high length-to- diameter ratio with a sabot (72) consisting of segments and having an air compartment (74) at the front, characterized by the fact that the projectile (10) is provided in the front zone (12) with a structure of which the position (distance from the sabot) and shape are coordinated with the design of the air compartment (74) so that the boundary between the supersonic flow zone in which the air flows along the front zone (12) and the detachment of the supersonic flow is fixed in such a way that on the one hand the bow wave of the supersonic flow does not make impact on the inside of the air compartment (74) while on the other hand, in the zone between the air compartment (74) and the structure a recirculation flow occurs resulting in constant pressure in the said air compartment (74) thus ensuring the even separation of the segments.

2. Projectile in accordance with Claim 1, characterized by the structure taking the form of at least one profile discontinuity in the peripheral zone (16) of the front zone (12), the structure being in the form of a step (24) in the diameter (Figure 2a).

3. Projectile in accordance with Claims 1 or 2, characterized by circular steps (24, 28, 32, 34, 38, 42, 46, 54) forming the profile discontinuity (Figure 3).

4. Projectile in accordance with any one of Claims 1 to 3, characterized by a circular annular groove (20) in the peripheral zone (16) of the nose part (15) which forms the profile discontinuity (Figure 1).

5. Projectile in accordance with any one of Claims 1 to 4, characterized by the fact that the outer zone (76) of the sabot (62) and surrounding the air compartment (74) is provided, starting from the front edge (78), with a coupling (92) curving towards the projectile, as far as a circular rim (90) which is situated closer to the projectile (10) by a distance depending on the position of the bow wave, than the outer zone (76) surrounding the air compartment (Figure 4).

6. Projectile in accordance with Claim 5, characterized by the fact that the internal wall (88) of the air compartment (74) has a part curving towards the projectile between the wall and the coupling (92) a thin-walled zone (100) is formed which terminates in a sharp rim (90) (Figure 5).

## Revendications

1. Projectile à cage de propulsion (10) présentant un rapport longueur-diamètre important, comportant une cage de propulsion (72) comprenant des segments, qui comporte antérieurement une poche d'air (74), caractérisé en ce que le projectile 10 présente dans la zone antérieure (12) une structuration déterminée, d'après la position (distance à la cage de propulsion) et la forme, selon la configuration de la poche d'air (74) de telle façon que la limite entre le domaine d'écoulement supersonique dans lequel l'air longe la zone antérieure (12) jusqu'à la séparation de l'écoulement supersonique, est fixée de telle façon que, d'une part, l'onde d'ogive de l'écoulement supersonique n'atteint pas l'intérieur de la poche d'air (74) et que d'autre part, il s'établit dans la zone comprise entre la poche d'air (74) et la structuration, un écoulement de recirculation et, par suite, une pression constante dans la poche d'air (74) permettant d'obtenir la séparation uniforme des segments.

2. Projectile selon la revendication 1, caractérisé par une structuration sous la forme d'au moins une discontinuité de profil dans la zone périphérique (16) de la zone antérieure 12 en forme de discontinuité de diamètre (24) (figure 2a).

3. Projectile selon la revendication 1 ou 2, caractérisé par des gradins circulaires (24, 28, 32, 34, 38, 42, 46, 50, 54), comme discontinuité de profil (figure 3).

4. Projectile selon l'une des revendications 1 à 3, caractérisé par une rainure annulaire circulaire (20) dans la zone périphérique (16) du corps d'ogive (15), comme discontinuité de profil (figure 1).

5. Projectile selon l'une des revendications 1 à 4, caractérisé en ce que la zone extérieure (76) de la cage de propulsion (72) entourant la poche d'air (74) comporte, à partir d'un bord antérieur (78), un raccordement (92) incurvé vers le projectile jusqu'au bord circulaire (90) qui se trouve plus près du projectile (10) que la zone extérieure (76) entourant la poche d'air, dans une mesure prédéterminée selon la position de l'onde d'ogive (figure 4).

6. Projectile selon la revendication 5, caractérisé en ce que la paroi intérieure (88) de la poche d'air (74) présente une courbure inclinée vers le projectile et en ce qu'il est formé, entre elle et le sillon de raccordement (92), une zone à paroi mince (100) s'achevant par une pointe aiguë (90) (figure 5).
